# EUROPÄISCHE PATENTSCHRIFT

(11) **EP 1 280 437 B1**
(45) Veröffentlichungstag und Bekanntmachung des Hinweises auf die Patenterteilung: **19.07.2006**
(21) Anmeldenummer: 01936333.2
(22) Anmeldetag: 08.05.2001
(51) Int. Cl.: A47F 3/00, F21V 19/00, F21V 21/08

(54) **BELEUCHTUNGSEINRICHTUNG FÜR EINE VITRINE**
LIGHTING DEVICE FOR A DISPLAY CASE
DISPOSITIF D'ECLAIRAGE POUR VITRINE

(30) Priorität: 11.05.2000 DE 20008446 U
(43) Veröffentlichungstag der Anmeldung: 05.02.2003
(73) Patentinhaber: Glasbau Hahn GmbH & Co. KG, D-60314 Frankfurt (DE)
(72) Erfinder: HAHN, Till, 60314 Frankfurt am Main (DE)
(74) Vertreter: Reichel, Wolfgang
(86) Internationale Anmeldenummer: PCT/EP2001/005177
(87) Internationale Veröffentlichungsnummer: WO 2001/084985

(56) Entgegenhaltungen:
- DE-A- 3 918 193
- US-A- 5 437 504

## Beschreibung

Die Erfindung betrifft eine Beleuchtungseinrichtung für eine Vitrine zur Zurschaustellung von Gegenständen, bei welcher der die Gegenstände aufnehmende Raum von mehreren Seitenflächen umschlossen ist, von denen mindestens zwei gegenüberliegende Seitenflächen plan-parallel zueinander angeordnet sind.

Eine derartige Beleuchtungseinrichtung ist bereits bekannt. So wird in dem europäischen Patent 0 670 129 eine Vitrine mit einer Beleuchtungseinrichtung beschrieben, bei welcher an den einzelnen Tabletts an deren Unterseite Lichtleitfasern zur Beleuchtung der auf dem darunter angebrachten Tablett liegenden Gegenstände enden, deren Bündel in einem gemeinsamen Schacht geführt werden. Nachteilig bei dieser Art der Beleuchtung ist die Voraussetzung des Vorhandenseins eines Tabletts zur Halterung der Lichtleitfasern. Die gilt auch für den Fall, daß die Lichtleitfasern in der Decke der Vitrine enden. In beiden Fällen wird die Art der Beleuchtung durch die vorgegebene Anordnung der Austrittsöffnungen an der Unterseite des Tabletts bzw. der Decke bestimmt, die eine Wählbarkeit der Beleuchtung bestimmter Stellen bzw. Gegenstände in der Vitrine nicht zuläßt. Dies wäre allenfalls durch den Austausch des Tabletts bzw. der die Decke bildenden Fläche durch ein Tablett oder eine Deckenfläche möglich, bei welcher die Austrittsöffnungen der Lichteitfasern entsprechend angeordnet sind.

Die Aufgabe der Erfindung besteht nun darin, eine Beleuchtungseinrichtung für eine Vitrine anzugeben, welche eine flexible Beleuchtung der in der Vitrine vorhandenen Gegenstände auf einfache Weise ermöglicht.

Diese Aufgabe wird dadurch gelöst, daß die eine Vielzahl von Leuchtdioden aufweisende Beleuchtungseinrichtung stabförmig ausgebildet ist und eine Länge aufweist, welche dem Abstand zweier gegenüberliegender Seitenflächen entspricht, und zwischen diesen Seitenflächen durch geeignete, an der Beleuchtungseinrichtung angebrachte Mittel fixierbar ist, wobei die Stromversorgung der Beleuchtungseinrichtung über die Seitenfläche(-n) erfolgt, indem eine oder beide Seitenflächen aus einer Glasplatte bestehen, welche auf der dem Raum zugewandten Seite mit einer elektrisch leitenden Schicht versehen ist bzw. sind und daß diese Schicht unsichtbar oder nahezu unsichtbar ist.

Die stabförmig ausgebildete Beleuchtungseinrichtung läßt sich an beliebiger Stelle zwischen beiden Seitenflächen anbringen und auch wieder entfernen und ermöglicht so eine wählbare Beleuchtung der Gegenstände.

Aus dem deutschen Gebrauchsmuster G 87 07 283.1 ist bereits eine Niederspannungs-Leuchte für Regalfächer mit beiderseitig eines Faches angeordneten senkrechten Stollen bekannt, wobei in die Stollen elektrische Leiter eingebettet sind und ein stabförmiger, beidseitig an jeweils einem Leiter festlegbarer Leuchtenträger vorgesehen ist, dessen beide seitlichen Enden Stromabnehmer aufweisen und den elektrischen Kontakt mit den elektrischen Leitern herstellen, wobei die Stromabnehmer wenigstens mit einer Lampe an dem Leuchtenträger verbunden sind. Die Anbringung des Leuchtenträgers ist dabei nur auf den Bereich der Stollen beschränkt.

Eine ähnliche Beleuchtungsvorrichtung eines Möbelstücks mit im wesentlichen senkrecht und parallel zueinander stehenden Wandungsteilen ist aus der DE 39 18 193 A1 bekannt, hier erfolgt die Stromzuführung eines Leuchtelementes, welches beispielsweise in ein die beiden Wandungsteile verbindendes Querteil in Form eines Einlegebodens eingebaut ist, über die Höhe der Wandungsteile verteilte elektrische Spannungsanschlüsse, die einen Anschluß eines Leuchtelements in der jeweils gewählten Höhe erlauben. Auch bei dieser bekannten Beleuchtungsvorrichtung ist eine Anbringung nur im Bereich der Spannungsanschlüsse möglich.

Eine stabförmige Beleuchtungsvorrichtung für eine Vitrine zur Zurschaustellung von Gegenständen ist bereits bekannt. So wird in der US-PS 5,437,504 eine derartige Vorrichtung zur Beleuchtung einer Vitrine beschrieben, bei welcher diese zwischen zwei parallel gegenüberstehenden Seitenwänden fixierbar ist, indem an einer oder beiden Enden nach außen federnde Puffer angebracht sind, welche sich an die Seitenflächen anlegen. Die bekannte Beleuchtungsvorrichtung ist mit Glühlampen bestückt, die über ein Kabel mit elektrischer Energie versorgt werden.

Weitere Vorteile ergeben sich aus den Unteransprüchen.

Die Neuerung wird anhand eine Ausführungsbeispiels näher erläutert, welches in der Zeichnung dargestellt ist.

Es zeigt:
- Fig. 1: eine perspektivische Ansicht einer Vitrine
- Fig. 2: eine Seitenansicht der Beleuchtungseinrichtung
- Fig. 3: eine Draufsicht auf ein Ende der Beleuchtungseinrichtung
- Fig. 4: einen Schnitt A - A durch die Beleuchtungseinrichtung

Die in Fig. 1 dargestellte Vitrine 1 besteht aus einem Unterteil 2 und einem Oberteil 3, wobei das Oberteil 3 durch eine linke Seitenfläche 4, eine vordere Seitenfläche 5, eine rechte Seitenfläche 6 und eine hintere Seitenfläche 7 gebildet wird. Eine nach oben abschließende Fläche 17 bildet zusammen mit den Seitenflächen 4 bis 7 den Raum, in welchem die zur zurschaugestellten Gegenstände untergebracht sind, welche auf einer Grundfläche 18 aufliegen, welche den genannten Raum nach unten abschließt. Mindestens die vordere Seitenfläche 5 und die nach oben abschließende Fläche 17 werden in der Regel aus Scheiben aus durchsichtigem Glas gebildet, bei den übrigen Seitenflächen kann dies auch der Fall sein. Voraussetzung für die Anwendung der Neuerung ist jedoch, daß zwei gegenüberliegende Seitenflächen, beispielsweise die linke 4 und die rechte Seitenfläche 6 plan-parallel zueinander stehen. Das Oberteil 3 kann nun entweder sehr groß sein, wobei es nahezu bis an den Fußboden reicht, dabei ist das Unterteil 2 bei einer Standvitrine entsprechend niedrig ausgebildet oder auch sich in Tischhöhe befinden, wobei das Unterteil 2 entsprechend hoch ist und das Oberteil bei einer derartigen Tischvitrine nur eine geringe Höhe aufweist. Während bei einer Tischvitrine die Gegenstände nur auf der Grundfläche 18 liegen, können bei einer Standvitrine die Gegenstände auch auf einer oder mehreren, übereinander angebrachten Zwischenlagen liegen. Die Anwendung der Neuerung ist nicht auf die in Fig. 1 gezeigte Tischvitrine beschränkt, sie ist vielmehr auch auf Standvitrinen anwendbar. Die Beleuchtungseinrichtung 8 wird zwischen zwei plan-parallelen Seitenflächen (beispielsweise 4 und 6) angebracht, wo bei deren Länge zwischen den beiden Enden 9 dem Innenabstand der beiden Seitenflächen entspricht.

Die Beleuchtungseinrichtung 8 weist eine Vielzahl von vorzugsweise weißes Licht erzeugenden Leuchtdioden 12 auf (Fig. 2 bis 4), die über die gesamte Länge der Beleuchtungseinrichtung 8 verteilt sind. Es ist jedoch auch denkbar, die Leuchtdioden 12 schwerpunktmäßig anzuordnen oder durch den Einbau entsprechender elektrischer Schaltmittel streckenweise ein- und ausschaltbar zu betreiben. Die Stromversorgung der Leuchtdioden 12 erfolgt dabei über diejenigen Seitenflächen, zwischen denen die Beleuchtungsvorrichtung 8 angebracht ist. Dabei können die die Beleuchtungseinrichtung 8 berührenden Seitenflächen (beispielsweise 4 und 6) entweder vollständig aus einem elektrisch leitenden Material oder auch aus einem isolierenden Material bestehen, welches auf der dem Innenraum der Vitrine zugewandten Seite der Seitenfläche mit einer elektrisch leitenden Schicht versehen ist. Dabei kann es sich auch um eine Scheibe aus Glas handeln, welche mit einer sehr dünnen, elektrisch leitenden aufgedampften Schicht versehen ist, welche völlig oder nahezu völlig für das menschliche Auge unsichtbar ist. Die elektrische Verbindung zwischen Beleuchtungseinrichtung 8 und der Seitenfläche (beispielsweise 4 oder 6) erfolgt mittels eines oder mehrerer ballen- oder kugelförmig ausgebildeter Kontakte 16, welche an einem oder auch an beiden Enden 9 der Beleuchtungseinrichtung 8 federnd angebracht sind und nach dem Einsetzen der Beleuchtungseinrichtung 8 in den Vitrinen-Innenraum sich gegen die Innenseite der betreffenden Seitenfläche pressen. Die Stromversorgung kann nun entweder über ein oder auch über beide Enden 9 der Beleuchtungseinrichtung 8 erfolgen. Befinden sich die Kontakte 16 an beiden Enden 9 der Beleuchtungsvorrichtung 8, so ist der eine Pol der nicht gezeigten Stromversorgungseinrichtung an der einen Seitenfläche und der andere Pol der Stromversorgungseinrichtung an der gegenüberliegenden Seitenfläche angeschlossen. Es ist jedoch auch denkbar, die Stromzuleitung für die Leuchtdioden 12 nur von einem Ende 9 der Beleuchtungseinrichtung durchzuführen, dabei sind beide Pole der Stromversorgungseinrichtung an einer Seitenfläche entsprechend anzuschließen, wobei an der Seitenfläche beispielsweise die beiden Pole an streifenförmigen, neben- oder untereinander angeordneten Flächen anzuschließen und die Kontakte 16 an dem einen Ende entsprechend anzuordnen sind. Es ist auch möglich, die dem Innenraum der Vitrine zugewandte Seite einer oder beider Seitenflächen (4 und/oder 6), mit einer Lackschicht zu versehen, dabei sind die Kontakte 16 nadel- oder kegelförmig ausgebildet und dringen zur Kontaktgabe durch die Lackschicht hindurch.

Die Fixierung der Beleuchtungseinrichtung 8 in der gewünschten Lage zwischen den beiden Seitenflächen (beispielsweise 4 und 6) kann entweder durch dem Anpreßdruck der Kontakte 16 selbst an die Innenseite der Seitenflächen erfolgen. Es ist jedoch auch denkbar, bei einer Ausbildung der beiden Seitenfläche aus einem magnetisch leitenden Material, beispielsweise aus Stahlblech, an einem oder beiden Enden 9 der Beleuchtungseinrichtung 8 axial verschiebbare Magnete 13 vorzusehen, die auch durch jeweils eine Feder 14 in ihrer Ruhestellung gehalten werden. Sobald sich die Beleuchtungseinrichtung 8 zwischen den beiden Seitenflächen in der gewünschten Lage befindet, kann dann mittels der axial beweglich gelagerten Magnete 13 diese fixiert werden. Zum Lösen der Verbindung zwischen der Beleuchtungseinrichtung und den Seitenflächen kann der jeweilige Magnet 13 durch Ziehen am Griff 15 von der Seitenfläche entfernt werden. Eine ähnliche Lösung ist auch hinsichtlich der Kontakte 16 denkbar, wobei diese ebenfalls in axialer Richtung bezogen auf die Beleuchtungseinrichtung 8 beweglich und/oder federnd angeordnet sind und erst in der gewünschten Lage der Beleuchtungseinrichtung 8 mit der Seitenfläche (4, 6) in Verbindung gebracht und vor Entfernen der Beleuchtungseinrichtung 8 von der Seitenfläche gelöst werden. Dies kann ebenfalls mittels eines Griffes ähnlich dem Griff 15 erfolgen. Je nach Gewicht der Beleuchtungseinrichtung 8 kann bereits der Federdruck der Kontakte 16 ausreichen, um die Beleuchtungseinrichtung zwischen den beiden Seitenflächen (beispielsweise 4 und 6) sicher zu fixieren.

Das stabförmige Gehäuse der Beleuchtungseinrichtung 8 kann zum Beispiel einen kreisrunden, ovalen oder mehreckigen Querschnitt aufweisen (Fig. 3 und 4) und entweder aus Stahlblech entsprechend gebogen sein oder aus einem Strangpreßprofil bestehen. Im Bereich der Leuchtdioden 12 ist eine Montagefläche 19 im Bereich einer durchgehenden Öffnung 11 vorhanden, wobei an der Montagefläche 19 ein Substrat 10 in Form einer Leiterplatte als Träger für die elektrischen Leiterbahnen und für die daran angeschlossenen Leuchtdioden 12 angebracht ist. Wie aus Fig. 2 ersichtlich, kann die Öffnung 11 fast bis jeweils an ein Ende 9 reichen, wobei das Gehäuse nur im Bereich der Federn 14 und Magnete 13 geschlossen ist, während sich der Griff 15 bereits in der Öffnung 11 befindet. Die Öffnung 11 ist an ihrer Oberseite mit einer Blende 20 versehen und wird beim Einsetzen in die Vitrine der zu beleuchtenden Fläche innerhalb der Vitrine entsprechend zugewandt. Die Blende 20 kann bei Bedarf auch zusätzlich an der Unterseite der Öffnung 11 angebracht sein.

### Liste der Bezugszeichen

- 1 -: Vitrine
- 2 -: Unterteil
- 3 -: Oberteil
- 4 -: linke Seitenfläche
- 5 -: vordere Seitenfläche
- 6 -: rechte Seitenfläche
- 7 -: hintere Seitenfläche
- 8 -: Beleuchtungskörper
- 9 -: Ende
- 10 -: Substrat
- 11 -: Öffnung
- 12 -: Leuchtdiode
- 13 -: Magnet
- 14 -: Feder
- 15 -: Griff
- 16 -: Kontakt
- 17 -: obere Fläche
- 18 -: Grundfläche
- 19 -: Montagefläche
- 20 -: Blende

## Patentansprüche

1. Beleuchtungseinrichtung (8) für eine Vitrine zur Zurschaustellung von Gegenständen, bei welcher der die Gegenstände aufnehmende Raum von mehreren Seitenflächen umschlossen ist, von denen mindestens zwei gegenüberliegende Seitenflächen (4, 6) plan-parallel zueinander angeordnet sind,
**dadurch gekennzeichnet,**
**daß** die eine Vielzahl von Leuchtdioden (12) aufweisende Beleuchtungseinrichtung (8) stabförmig ausgebildet ist, und eine Länge aufweist, welche dem Abstand zweier gegenüberliegender Seitenflächen (4, 6) entspricht, und zwischen diesen Seitenflächen (4, 6) durch geeignete an der Beleuchtungseinrichtung (8) angebrachte Mittel fixierbar ist, wobei die Stromversorgung der Beleuchtungseinrichtung (8) über die Seitenfläche (-n) erfolgt, indem eine oder beide Seitenflächen (4,6) aus einer Glasplatte bestehen, welche auf der dem Raum zugewandten Seite mit einer elektrisch leitenden Schicht versehen ist bzw. sind und daß diese Schicht unsichtbar oder nahezu unsichtbar ist.

2. Beleuchtungseinrichtung nach Anspruch 1,
**dadurch gekennzeichnet,**
**daß** an einem oder an beiden Enden (9) der Beleuchtungseinrichtung (8) federnde Kontakte (16) angebracht sind.

3. Beleuchtungseinrichtung nach Anspruch 2,
**dadurch gekennzeichnet,**
**daß** die Kontakte (16) ballen-, kugel-, nadel- oder kegelförmige ausgebildet sind.

4. Beleuchtungseinrichtung nach Anspruch 2,
**dadurch gekennzeichnet,**
**daß** die Kontakte (16) axial gelagert und mittels einer Feder (14) in der Ruhelage gehalten werden, wobei diese mittels eines Griffes (15) von der Seitenfläche (4,6) entfernbar sind.

## Claims

1. Lighting device (8) for a display case for displaying objects, in which the space containing the objects is enclosed by a plurality of side faces, of which at least two opposite side faces (4, 6) are disposed plane-parallel to each other,
**characterised in that**
the lighting device (8), which has a multiplicity of light diodes (12), has a rod-shaped configuration and has a length, which corresponds to the spacing of two opposite side faces (4, 6), and can be fixed between these side faces (4, 6) by suitable means which are mounted on the lighting device (8), the current supply of the lighting device (8) being effected via the side face(s), one or both side faces (4, 6) comprising a glass plate which is or are provided on the side which is orientated toward the space with an electrically conductive layer, and **in that** this layer is invisible or virtually invisible.

2. Lighting device according to claim 1,
**characterised in that**
spring contacts (16) are mounted on one or on both ends (9) of the lighting device (8).

3. Lighting device according to claim 2,
**characterised in that**
the contacts (16) have a ball-, spherical-, needle- or conical-shaped configuration.

4. Lighting device according to claim 2,
**characterised in that**
the contacts (16) are mounted axially and retained in the inoperative position by means of a spring (14), said contacts being able to be removed from the side face (4, 6) by means of a handle (15).

## Revendications

1. Dispositif d'éclairage (8) pour une vitrine d'exposition d'objets, dans laquelle l'espace recevant les objets est entouré de plusieurs surfaces latérales, dont au moins deux surfaces latérales (4, 6) opposées sont disposées de façon plane parallèle l'une par rapport à l'autre,
**caractérisé en ce que**
le dispositif d'éclairage (8), comportant une pluralité de diodes électroluminescentes (12), est agencé en forme de barre et possède une longueur qui correspond à l'écartement entre les deux surfaces latérales (4, 6) opposées, et peut être fixé entre ces surfaces latérales (4, 6) par des moyens appropriés prévus sur le dispositif d'éclairage (8), l'alimentation en courant du dispositif d'éclairage (8) étant effectuée par l'intermédiaire de la (des) surface(s) latérale(s), une ou les deux surfaces latérales (4, 6) étant constituée(s) d'une plaque de verre qui, sur la face orientée vers l'espace, est pourvue d'une couche électriquement conductrice, et **en ce que** cette couche est invisible ou presque invisible.

2. Dispositif d'éclairage selon la revendication 1,
**caractérisé en ce que** des contacts à ressort (16) sont fixés sur une ou sur les deux extrémités (9) du dispositif d'éclairage (8).

3. Dispositif d'éclairage selon la revendication 2,
**caractérisé en ce que** les contacts (16) sont réalisés en forme de sphère, de bille, d'aiguille ou de cône.

4. Dispositif d'éclairage selon la revendication 2,
**caractérisé en ce que** les contacts (16) sont montés axialement, et sont maintenus dans la position de repos au moyen d'un ressort (14), celui-ci pouvant être retiré des surfaces latérales (4, 6) au moyen d'une manette (15).
